# EUROPÄISCHE PATENTSCHRIFT

(11) **EP 1 080 289 B1**
(45) Veröffentlichungstag und Bekanntmachung des Hinweises auf die Patenterteilung: **13.03.2002**
(21) Anmeldenummer: 99945724.5
(22) Anmeldetag: 03.04.1999
(51) Int. Cl.: E05B 65/02, E05B 35/00, E05B 33/00, E05C 3/16

(54) **VORREIBERVERSCHLUSS**
CASEMENT CLOSURE DEVICE
DISPOSITIF DE BLOCAGE DE TOURNIQUET

(30) Priorität: 17.04.1998 DE 19816959
(43) Veröffentlichungstag der Anmeldung: 07.03.2001
(73) Patentinhaber: EMKA BESCHLAGTEILE GmbH & Co. KG, D-42551 Velbert (DE)
(72) Erfinder: SAUERLAND, Manfred, D-45144 Essen (DE); HOFFMANN, Rainer, D-40764 Langenfeld (DE)
(74) Vertreter: Müller, Karl-Ernst, Dr., Dipl.-Ing.
(86) Internationale Anmeldenummer: DE9901060
(87) Internationale Veröffentlichungsnummer: WO9954577

(56) Entgegenhaltungen:
- EP-A- 0 677 632
- US-A- 3 877 268
- US-A- 5 775 145

## Beschreibung

Die Erfindung betrifft einen Vorreiberverschluß für eine Tür insbesondere von Schaltschränken oder dergleichen, mit einem an dem Türblatt oder dem Schrankkorpus festlegbaren Gehäuse, einem in dem Gehäuse angeordneten, schlusselbetätigten Schließzylinder sowie einer zwischen einer Entriegelungsstellung und einer Verriegelungsstellung drehbaren Verriegelungszunge.

Ein Vorreiberverschluß mit den vorgenannten Merkmalen ist in der EP 0 504 144 B1 beschrieben; in dem formschlussig in einem zugeordneten Türdurchbruch festzulegenden Gehäuse des Vorreiberverschlusses ist bei einem Ausführungsbeispiel (Figur 12) ein Schließzylinder für einen Sicherheitsschlüssel angeordnet. Der Schließzylinder ist mit einer stirnseitig angesetzten Verriegelungszunge verbunden derart, daß eine Drehung des in den Schließzylinder eingesteckten Sicherheitsschlüssels in eine Drehung der Verriegelungszunge zwischen ihrer Entriegelungsstellung und ihrer Verriegelungsstellung umgesetzt wird.

Mit einem derartigen Vorreiberverschluß ist der Nachteil verbunden, daß das über den Schließzylinder bzw. über die Drehung des Schlüssels aufzubringende Anzugsmoment für das Verdrehen der Verriegelungszunge zwischen ihrer Entriegelungsstellung und ihrer Verriegelungsstellung nicht ausreichend groß ist; stehen nämlich Tür und Schrankkorpus unter gegenseitiger Spannung, so besteht die Gefahr, daß die zur Verdrehung der Verriegelungszunge aufzubringende Kraft zu einem Abbrechen des Schlüssels oder zu einer Beschädigung des Schließzylinders führt. Weiterhin ist die Sicherheit des Vorreiberverschlusses gegen Vandalismus nicht ausreichend; wird nämlich der Schließzylinder mutwillig zerstört oder so beschädigt, daß der passende Schlüssel nicht mehr einsteckbar ist, so muß der gesamte Vorreiberverschluß ausgewechselt werden.

Der Erfindung liegt daher die Aufgabe zugrunde, bei einem Vorreiberverschluß mit den eingangs genannten Merkmalen die vorgenannten Nachteile zu beseitigen und stirnseitig am Gehäuse angeordneten Verriegelungszunge eingreift, so daß die Verdrehung der Verriegelungszunge über die gesonderte Betätigung erfolgt. Im Anschluß daran kann der Schließzylinder wieder in den Gehäusekanal des Gehäuses eingesetzt und darin verriegelt werden. Erfolgt eine beabsichtigte oder auch unbeabsichtigte Zerstörung des Schließzylinders, so kann der Schließzylinder aus dem Gehäuse herausgebohrt werden, wonach der Vorreiberverschluß gleichwohl betätigbar ist und lediglich der Schließzylinder anschließend zu erneuern ist.

Nach einem Ausführungsbeispiel der Erfindung ist zur Festlegung des Schließzylinders in dem Gehäuse vorgesehen, daß das Gehäuse einen in seinen Gehäusekanal vorstehenden Stift und der Schließzylinder eine über einen äußeren Umfangsabschnitt verlaufende Nut mit einem axialen, sich bis zum freien Stirnende des Schließzylinders erstreckenden Nutfortsatz zum Eingriff des Stiftes aufweist.

Da erfindungsgemäß der Schließzylinder von der Verriegelungszunge entkoppelt ist, ist nach einem Ausführungsbeispiel der Erfindung die Verriegelungszunge in einem am Gehäuse gehalterten und gegenüber dem Gehäuse zwischen der Entriegelungsstellung und der Verriegelungsstellung der Verriegelungszunge drehbaren Buchse festgelegt, wobei nach einem bevorzugten Ausführungsbeispiel der Erfindung die Buchse als auf die Außenseite des trotz Verwendung eines Schließzylinders als Zugangssicherung ein hohes Anzugsmoment für die Betätigung der Verriegelungszunge zu ermöglichen.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß der Schließzylinder stets von der Verriegelungszunge entkoppelt und in dem Gehäuse bei abgezogenem Schlüssel verriegelt und bei eingestecktem und in die Entsperrstellung verbrachten Schlüssel aus dem Gehäuse herausnehmbar ist und daß die am Gehäuse gehalterte Verriegelungszunge eine Betätigungsöffnung zum formschlüssigen Eingriff einer in den durch Herausnehmen des Schließzylinders aus dem Gehäuse freien Gehäusekanal einschiebbaren Betätigung aufweist. Mit der Erfindung ist der Vorteil verbunden, daß der Schließzylinder nur noch der Sicherung des Vorreiberverschlusses gegen unbefugtes Öffnen dient, nicht aber mehr zur Betätigung der Verriegelungszunge herangezogen wird. Nach dem Einstecken des Schlüssels und dem Verbringen in die Entsperrstellung kann nämlich der gesamte Schließzylinder in dem Gehäuse gedreht und aus seiner formschlüssigen Verbindung mit dem Gehäuse herausgenommen werden; anschließend erfolgt das Einstecken einer gesonderten Betätigung in den jetzt freien Gehäusekanal, die in die Betätigungsöffnung der Gehäuses rückwärtig aufgestülpte Überwurfbuchse ausgebildet sein kann.

Zur Herstellung einer die erforderliche Relativdrehung der die Verriegelungszunge tragenden Überwurfbuchse gegenüber dem Gehäuse ermöglichenden Formschlußverbindung ist nach einem Ausführungsbeispiel der Erfindung vorgesehen, daß das Gehäuse außenseitig eine Ringnut aufweist und in der Wandung der Überwurfbuchse zwei sekantenartig verlaufende Einsteckkanäle zur Aufnahme einer in die Überwurfbuchse einsteckbaren und mit ihren Federschenkeln radial in die Ringnut des Gehäuses eingreifenden Klammerfeder ausgebildet ist. Damit ist eine besonders einfach zu montierende und in der Handhabung sichere Verbindung gewährleistet.

Nach einem Ausführungsbeispiel der Erfindung ist auch zur Erleichterung der Montage die Verriegelungszunge in der Überwurfbuchse formschlüssig festgelegt, und sie wird durch die Montage der Überwurfbuchse auf dem Gehäuse gehalten.

Es kann weiterhin vorgesehen sein, daß die Verriegelungszunge einen zum Gehäuse vorstehenden und in einen den Drehwinkel der Verdrehung der Überwurfbuchse gegenüber dem Gehäuse festlegenden, in der Stirnseite des Gehäuses ausgebildeten Rücksprung eingreifenden Ansatz aufweist.

In der Zeichnung ist ein Ausführungsbeispiel der Erfindung wiedergegeben, welches nachstehend beschrieben ist. Die einzige Figur zeigt einen Vorreiberverschluß mit zusammengefügten Einzelteilen in einer seitlichen Schnittansicht.

Der Vorreiberverschluß besteht aus einem Gehäuse 10, welches an seinem einen Ende einen sich an ein nicht dargestelltes Türblatt oder Schrankkorpus anlegenden Flansch 11 aufweist. Im Inneren des Gehäuses erstreckt sich axial ein Gehäusekanal 12, in dem ein Schließzylinder 13 angeordnet ist, in den ein mit dem Bezugszeichen 26 angedeuteter Schlüssel eingeschoben ist so, daß die Zuhaltungen 14 in ihre Entsperrstellung gefallen sind.

In seinem vorderen, im Inneren des Gehäusekanals 12 liegenden Bereich weist der Schließzylinder 13 eine radial über dessen Umfang verlaufende Nut 15 auf, die in einen sich in axialer Richtung bis zum freien vorderen Stirnende des Schließzylinders 13 erstreckenden Nutfortsatz 16 übergeht. Korrespondierend weist das Gehäuse 10 einen in seinen Gehäusekanal 12 vorstehenden und in den Nutfortsatz 16 bzw. die Nut 15 eingreifenden Stift 17 auf.

Auf das dem Flansch 11 abgewandte Ende des Gehäuses ist eine als Überwurfbuchse 18 ausgebildete Buchse aufgeschoben, in welcher eine Verriegelungszunge 19 formschlüssig mittels einer nicht dargestellten Formschlußgestaltung festgelegt ist; die Verriegelungszunge 19 weist eine in Verlängerung des Gehäusekanals 12 liegende Betätigungsöffnung 20 zum Eingriff einer nicht dargestellten Betätigung auf.

Die Überwurfbuchse 18 ist mit dem Gehäuse 10 formschlüssig, aber gegenüber dem Gehäuse 10 drehbar dadurch verbunden, daß in der Wandung der Überwurfbuchse zwei sekantenartig verlaufende Einsteckkanäle 24 angeordnet sind, zu denen korrespondierend das Gehäuse 10 außenseitig eine Ringnut 23 aufweist. In die Einsteckkanäle 24 ist eine Klammerfeder 25 eingesteckt, die mit ihren Federschenkeln in die Ringnut 23 des Gehäuses 10 eingreift, so daß die Überwurfbuchse 18 einerseits formschlüssig auf dem Gehäuse 10 gehalten, andererseits aber gegenüber dem Gehäuse 10 drehbar ist.

Zur Begrenzung des möglichen Drehweges der Überwurfbuchse 18 gegenüber dem Gehäuse 10 im Hinblick auf die Festlegung der Entriegelungsstellung bzw. der Verriegelungsstellung der mit der Überwurfbuchse 18 fest verbundenen Verriegelungszunge 19 weist die Verriegelungszunge 19 einen in Richtung des stirnseitigen Endes des Gehäuses 10 vorspringenden Ansatz 21 auf, der in einen an der Stirnseite des Gehäuses 10 angeordneten Rücksprung 22 eingreift, wobei der Rücksprung sich über einen Teilumfang des Gehäuses 10 erstreckt und die Begrenzungskanten des Rücksprunges 22 die Anschläge für die Drehbewegung der Überwurfbuchse 18 mit Verriegelungszunge 19 bilden.

In der in Figur 1 dargestellten Stellung mit eingestecktem Schlüssel 26 kann nun der Schließzylinder 13 durch Drehung in diejenige Stellung verbracht werden, in welcher der axiale Nutfortsatz 16 mit dem Stift 17 des Gehäuses fluchtet, so daß in dieser Stellung der Schließzylinder 13 aus dem Gehäusekanal 10 herausgezogen werden kann. Damit ist der Weg frei für das Einstecken einer nicht dargestellten Betätigung in dem Gehäusekanal 12 bis zum Eingriff der Betätigung in die Betätigungsöffnung 20 der Verriegelungszunge 19. Bei eingesteckter Betätigung kann somit die Verriegelungszunge 19 mit einem beliebigen Kraftaufwand gedreht werden. Nach Beendigung der entsprechenden Schließ- bzw. Öffnungsbewegung der Verriegelungszunge 19 wird die Betätigung aus dem Gehäusekanal 12 herausgezogen, und es wird anschließend wiederum der Schließzylinder 13 in den Gehäusekanal 12 eingeführt, wobei der Stift 17 zunächst in den axialen Nutfortsatz 16 eintritt, bis bei eingestecktem Schließzylinder 13 der Stift 17 in die radiale Nut 15 eintritt. In dieser Stellung kann der Schließzylinder 13 verdreht werden, wobei nun der Stift 17 durch Eingriff in die Nut 15 den Schließzylinder 13 festlegt, so daß der Schlüssel 26 abgezogen werden kann.

## Patentansprüche

1. Vorreiberverschluß für eine Tür insbesondere von Schaltschränken oder dergleichen, mit einem an dem Türblatt oder dem Schrankkorpus festlegbaren Gehäuse (10), einem in dem Gehäuse (10) angeordneten, schlüsselbetätigten Schließzylinder sowie einer zwischen einer Entriegelungsstellung und einer Verriegelungsstellung drehbaren Verriegelungszunge (19), **dadurch gekennzeichnet, daß** der Schließzylinder (13) stets von der Verriegelungszunge (19) entkoppelt und in dem Gehäuse (10) bei abgezogenem Schlüssel verriegelt und bei eingestecktem und in die Entsperrstellung verbrachten Schlüssel aus dem Gehäuse (10) herausnehmbar ist und daß die am Gehäuse (10) gehalterte Verriegelungszunge (19) eine Betätigungsöffnung (20) zum formschlüssigen Eingriff einer in den durch Herausnehmen des Schließzylinders (13) aus dem Gehäuse (10) freien Gehäusekanal (12) einschiebbaren Betätigung aufweist.

2. Vorreiberverschluß nach Anspruch 1, **dadurch gekennzeichnet, daß** das Gehäuse (10) einen in seinen Gehäusekanal (12) vorstehenden Stift (17) und der Schließzylinder (13) eine über einen äußeren Umfangsabschnitt verlaufende Nut (15) mit einem axialen, sich bis zum freien Stirnende des Schließzylinders (13) erstreckenden Nutfortsatz (16) zum Eingriff des Stiftes (17) aufweist.

3. Vorreiberverschluß nach Anspruch 1 oder 2, **dadurch gekennzeichnet, daß** die Verriegelungszunge (19) in einer am Gehäuse (10) gehalterten und gegenüber dem Gehäuse (10) zwischen der Entriegelungsstellung und der Verriegelungsstellung der Verriegelungszunge drehbaren Buchse (18) festgelegt ist.

4. Vorreiberverschluß nach Anspruch 3, **dadurch gekennzeichnet, daß** die Buchse als auf die Außenseite des Gehäuses (10) rückwärtig aufgestülpte Überwurfbuchse (18) ausgebildet ist.

5. Vorreiberverschluß nach Anspruch 3 oder 4, **dadurch gekennzeichnet, daß** das Gehäuse (10) außenseitig eine Ringnut (23) aufweist und in der Wandung der Überwurfbuchse (18) zwei sekantenartig verlaufende Einsteckkanäle (24) zur Aufnahme einer in die Überwurfbuchse (18) einsteckbaren und mit ihren Federschenkeln radial in die Ringnut (23) des Gehäuses (10) eingreifenden Klammerfeder (25) zur Herstellung einer eine Relativdrehung gegeneinander ermöglichenden Formschlußverbindung ausgebildet ist.

6. Vorreiberverschluß nach einem der Ansprüche 1 bis 5, **dadurch gekennzeichnet, daß** die Verriegelungszunge (19) in der Überwurfbuchse (18) formschlüssig festgelegt ist.

7. Vorreiberverschluß nach einem der Ansprüche 3 bis 6, **dadurch gekennzeichnet, daß** die Verriegelungszunge (19) einen zum Gehäuse (10) vorstehenden und in einen den Drehwinkel der Verdrehung der Überwurfbuchse (18) gegenüber dem Gehäuse (10) festlegenden, in der Stirnseite des Gehäuses (10) ausgebildeten Rücksprung (22) eingreifenden Ansatz (21) aufweist.

## Claims

1. Casement closure device for a door, in particular of switch cabinets or the like, with a housing (10) that can be fixed to the door leaf or to the cabinet body, a key-operated lock cylinder arranged in said housing (10), and a locking tongue (19) that can be rotated between an unlocking position and a locking position, **characterized in that** said lock cylinder (13) always is uncoupled from said locking tongue (19) and is locked in said housing (10) when the key is withdrawn and can be removed from said housing (10) when the key is inserted and moved to the unlocking position, and **in that** said locking tongue (19) which is mounted on said housing (10), has an actuation opening (20) for engaging in a positive manner an actuating means that can be inserted in a housing channel (12), said channel being free when said lock cylinder (13) is removed from said housing (10).

2. Casement closure device in accordance with claim 1, **characterized in that** said housing (10) has a pin (17) that projects into said housing channel (12) and said lock cylinder (13) has a groove (15) that runs around an exterior circumferential segment and that has an axially extending groove extension (16) for engaging said pin (17), said extension extending to the free end of said lock cylinder (13).

3. Casement closure device in accordance with claim 1 or 2, **characterized in that** said locking tongue (19) is fixed in a sleeve (18) that is mounted on said housing (10) and that can be rotated relative to said housing (10) between the locking position and the unlocking position of said locking tongue.

4. Casement closure device in accordance with claim 3, **characterized in that** said sleeve can be embodied as a cap sleeve (18) placed on the exterior of the rear of said housing (10).

5. Casement closure device in accordance with claim 3 or 4, **characterized in that** said housing (10) has an exterior annular groove (23) and in the wall of said cap sleeve (18) are embodied two insertion channels (24) running secant-wise for receiving a clamping spring (25) that can be inserted into said cap sleeve (18) and that radially engages with its spring legs said annular groove (23) of said housing (10) for creating a positive fit connection that makes possible mutual relative rotation.

6. Casement closure device in accordance with any of claims 1 through 5, **characterized in that** said locking tongue (19) is fixed in said cap sleeve (18) in a positive fit.

7. Casement closure device in accordance with any of claims 3 through 6, **characterized in that** said locking tongue (19) has a member (21) that projects to said housing (10) and that engages in a recessed area (22) that is embodied in the end of said housing (10) and that fixes the angle of rotation for rotating said cap sleeve (18) relative to said housing (10).

## Revendications

1. Fermeture à tourniquet pour une porte, en particulier d'armoires de commande ou similaires, avec un boîtier (10) pouvant être fixé sur le vantail de porte ou le corps d'armoire, un cylindre de serrure disposé dans le boîtier (10) et actionné par clé et une languette de verrouillage (19) pouvant tourner entre une position de déverrouillage et une position de verrouillage, **caractérisée en ce que** le cylindre de serrure (13) est toujours désaccouplé de la languette de verrouillage (19) et est verrouillé dans le boîtier (10) lorsque la clé est retirée et peut être enlevé du boîtier (10) lorsque la clé est introduite et mise dans la position de déverrouillage et **en ce que** la languette de verrouillage (19) fixée sur le boîtier (10) présente une ouverture de commande (20) pour l'engagement par complémentarité de forme d'une commande pouvant être introduite dans le canal de boîtier (12) libre en sortant le cylindre de serrure (13) du boîtier (10).

2. Fermeture à tourniquet selon la revendication 1, **caractérisée en ce que** le boîtier (10) présente un doigt (17) débordant dans son canal de boîtier (12) et le cylindre de serrure (13) présente une rainure (15) agencée dans une partie périphérique extérieure avec un prolongement de rainure (16) axial et s'étendant jusqu'à l'extrémité frontale libre du cylindre de serrure (6) pour l'engagement du doigt (17).

3. Fermeture à tourniquet selon la revendication 1 ou 2, **caractérisée en ce que** la languette de verrouillage (19) est fixée dans une douille (18) logée sur le boîtier (10) et pouvant tourner par rapport au boîtier (19) entre la position de déverrouillage et la position de verrouillage de la languette de verrouillage.

4. Fermeture à tourniquet selon la revendication 3, **caractérisée en ce que** la douille est conçue comme une douille de recouvrement (18) engagée par l'arrière sur la face extérieure du boîtier (10).

5. Fermeture à tourniquet selon la revendication 3 ou 4, **caractérisée en ce que** le boîtier (10) présente une rainure annulaire (23) sur le côté extérieur et deux canaux d'emboîtement (24) agencés à la façon d'une sécante sont réalisés dans la paroi de la douille de recouvrement (18) pour le logement d'un ressort à bride (25) pouvant être emboîté dans la douille d'accouplement (18) et pouvant s'engager avec ses branches de ressort radialement dans la rainure annulaire (23) du boîtier (10) pour l'établissement d'une liaison mécanique permettant une rotation relative réciproque.

6. Fermeture à tourniquet selon l'une quelconque des revendications 1 à 5, **caractérisée en ce que** la languette de verrouillage (19) est fixée par complémentarité de forme dans la douille d'accouplement (18).

7. Fermeture à tourniquet selon l'une quelconque des revendications 3 à 6, **caractérisée en ce que** la languette de verrouillage (19) présente une saillie (21) dépassant du côté du boîtier (10) et s'engageant dans un évidement (22) qui définit l'angle de la rotation de la douille d'accouplement (18) par rapport au boîtier (10) et conçu sur le côté avant du boîtier (10).
